# EUROPÄISCHE PATENTSCHRIFT

(11) **EP 0 785 008 B1**
(45) Veröffentlichungstag und Bekanntmachung des Hinweises auf die Patenterteilung: **21.11.2001**
(21) Anmeldenummer: 97100493.2
(22) Anmeldetag: 15.01.1997
(51) Int. Cl.: A63H 23/10

(54) **Spiel-Schwimmkörper**
Floating toy
Jouet flottant

(30) Priorität: 20.01.1996 DE 29600979 U
(43) Veröffentlichungstag der Anmeldung: 23.07.1997
(73) Patentinhaber: Geobra Brandstätter GmbH & Co. KG, D-90513 Zirndorf (DE)
(72) Erfinder: Felgenhauer, Norbert, 90513 Zirndorf-Linde (DE)
(74) Vertreter: Rau, Manfred, Dr. Dipl.-Ing.

(56) Entgegenhaltungen:
- EP-A- 0 585 539
- DE-A- 2 408 628
- DE-C- 131 842
- DE-U- 9 206 426
- US-A- 4 687 456

## Beschreibung

Die Erfindung betrifft einen Spiel-Schwimmkörper nach dem Oberbegriff des Anspruches 1.

Bei derartigen Spiel-Schwimmkörpern kann es sich um schwimmfähige Spieltiere, Spielzeugschiffe u. dgl. handeln. Diese Spiel-Schwimmkörper zeichnet aus, daß sie in einer verhältnismäßig stabilen Lage im Wasser schwimmen und auch nach Veränderungen der stabilen Schwimmlage wieder in diese zurückkehren.

Aus der US 4 687 456 ist ein Spiel-Schwimmkörper in Form eines Fisches bekannt. Dieser weist eine über einen Motor angetriebene verschwenkbare Heckflosse auf. Darüber hinaus sind auf beiden Seiten entlang der Längsrichtung des Fisches verschiebbare Gewichte vorgesehen. Durch die Verlagerung der Gewichte kann der Schwerpunkt des Spiel-Schwimmkörpers verändert werden, wodurch Schräglagen einstellbar sind. Nachteilig an der Anordnung ist, daß die Gewichte zwischen den beiden Endanschlägen frei verschiebbar sind, so daß bereits eine geringe Veränderung von Hand in der Lage des Fisches dazu führt, daß sich die Gewichte verschieben und sich somit die Position z. B. von Auftauchen in Abtauchen ändert.

Aus der DE-PS 13 18 42 ist ein Spielzeugschiff bekannt, bei dem ein Gewicht durch einen Antrieb zwangsgeführt längsverschiebbar ist. In Folge der Gewichtsverschiebung verschiebt sich der Schwerpunkt des Schiffes.

Nicht bekannt ist hieraus, zusätzlich zu äußeren Anschlägen innere, überwindbare Anschläge vorzusehen.

Aus der DE-OS 24 08 628 ist ein Wasserspielzeug bekannt, in dem ein Gewicht in einem Kanal zwischen zwei Endanschlägen quer verschiebbar ist. Innere Anschläge zur Stabilisierung des Gewichts in bestimmten Endpositionen sind nicht vorgesehen.

Der Erfindung liegt die Aufgabe zugrunde, einen Spiel-Schwimmkörper der gattungsgemäßen Art so auszugestalten, daß der Spielwert erhöht wird.

Diese Aufgabe wird erfindungsgemäß durch die Merkmale im Kennzeichnungsteil des Anspruches 1 gelöst. Durch die Veränderbarkeit des Schwerpunktes kann der Schwimmkörper mehrere stabile Schwimmlagen annehmen. Beispielsweise kann ein Wal in einer etwa horizontalen Lage und alternativ in einer steil aufgerichteten, mit dem Kopf zu einem erheblichen Teil aus dem Wasser herauskommenden Lage schwimmen. Schiffe können in einer normalen Lage und einer stark krängenden oder einer sinkenden Position schwimmen.

Die Veränderbarkeit des Schwerpunktes läßt sich einfach realisieren. Hierbei muß der Spiel-Schwimmkörper lediglich über eine gewünschte Schwimmlage hinaus geneigt werden, damit das Gewicht in die der gewünschten Schwimmlage zugeordnete Position verlagert wird, und zwar durch Rutschen oder bevorzugt Rollen.

Zahlreiche vorteilhafte Weiterbildungen ergeben sich aus den Unteransprüchen.

Ein Ausführungsbeispiel der Erfindung wird nachfolgend anhand der Zeichnung erläutert. Es zeigt
- Fig. 1: einen als Wal ausgebildeten Spiel-Schwimmkörper im vertikalen Schnitt mit einem Roll-Gewicht, das zwischen zwei Positionen verlagert werden kann,
- Fig. 2: eine Draufsicht auf einen Deckel des Spiel-Schwimmkörpers und
- Fig. 3: eine Draufsicht auf den Deckel mit einem auf diesem angeordneten Gewicht, das zwischen zwei Positionen verlagert werden kann.

Der in der Zeichnung dargestellte Spiel-Schwimmkörper ist als Wal ausgebildet. Er weist einen Rumpf 1 auf, an dessen einem Ende ein Kopf 2 mit einem schwenkbar gelagerten Unterkiefer 3 und an dessen anderem Ende eine Schwanzflosse 4 ausgebildet ist. Vom Rücken 5 ragt eine Rückenflosse 6 hoch. Der Rumpf 1 ist weitgehend hohl ausgebildet, weist also einen Innenraum 7 auf, der nach unten durch einen Deckel 8 verschlossen ist. Der Rumpf 1 und der Deckel 8 bestehen aus einem schweißfähigen Kunststoff, so daß nach dem Rundumverschweißen des Deckels 8 mit dem Rumpf 1 der Innenraum 7 wasserdicht verschlossen ist.

Im Innenraum 7 ist ein verlagerbares Roll-Gewicht 9 in Form einer zylindrischen Walze angeordnet, das zwischen mehreren quasi-stabilen Positionen 10, 11 verlagerbar ist. Die beiden in der Zeichnung dargestellten äußeren Positionen 10 und 11 werden durch zwei äußere Anschläge 12, 13 begrenzt. Sie werden weiterhin durch zwei innere Anschläge 14, 15 begrenzt, die im dargestellten Ausführungsbeispiel an einer am Deckel 8 ausgebildeten Seiten-Führungsschiene 16 ausgebildet sind. Diese Seiten-Führungsschiene 16 greift in eine mittige Umfangsnut 17 des walzenförmigen Roll-Gewichts 9 ein. Die Führungsschiene 16 verläuft - wie den Fig. 2 und 3 entnehmbar ist - in der Mittelebene 18 des Deckels 8 und damit auch etwa des Rumpfes 1. Wie Fig. 3 entnehmbar ist, verläuft die jeweilige Umfangsnut 17 in der Längsmitte des Roll-Gewichts 9. Die Seiten-Führungsschiene 16 greift in die Umfangsnut 17 ein und gibt damit dem Roll-Gewicht 9 bei Verschiebungen von der Position 10 zur Position 11 die notwendige Seitenführung. Die inneren Anschläge 14, 15 werden durch in Fig. 1 erkennbare Vorsprünge an der Führungsschiene 16 gebildet, die weiter von der Auflagefläche 19 des Roll-Gewichts 9 vorstehen, als der Tiefe a der Umfangsnut 17 entspricht. Ihr jeweiliger Abstand b von den äußeren Anschlägen 12 bzw. 13 ist so groß, daß das Roll-Gewicht 9 in der Position 10 bzw. 11 zwischen dem äußeren Anschlag 12 und dem inneren Anschlag 14 bzw. dem äußeren Anschlag 13 und dem inneren Anschlag 15 etwa spielfrei gehalten ist.

Damit das Roll-Gewicht 9 bei einer Verlagerung von der Position 10 zur Position 11 und umgekehrt nicht verkantet wird, damit also seine Achse 20 nur parallel zu sich selbst verschoben wird, liegt das Roll-Gewicht 9 beiderseits der Seiten-Führungsschiene 16 auf Höhen-Führungsschienen 21 auf, die eine solche Kontur haben, daß das Roll-Gewicht 9 bei einer Verlagerung von der Position 10 zur Position 11 die inneren Anschläge 14, 15 überrollen kann.

An den den Innenraum 7 begrenzenden Seitenwänden 22 sind Niederhalter 23 ausgebildet, die so konturiert sind, daß sie das Roll-Gewicht 9 bei dessen Verlagerung von der Position 10 in die Position 11 und umgekehrt auf den Höhen-Führungsschienen 21 halten, wodurch insbesondere verhindert werden soll, daß es aus der Seiten-Führungsschiene 16 herausspringt. Die zahnartige Ausgestaltung des Niederhalters 23 hat fertigungsstechnische Gründe. Ein solcher Niederhalter 23 könnte auch als Mittelsteg mit einer vergleichbaren Kontur wie der dargestellte Niederhalter 23 ausgebildet sein und in die Umfangsnut 17 eingreifen. Anstelle der Seiten-Führungsschiene 16 könnten auch an den beiden Seitenwänden 22 ausgebildete, in den Innenraum 7 vorspringende Führungsschienen vorgesehen sein, die gegen die Stirnflächen 24 des Roll-Gewichts 9 anliegen.

Im konkreten Ausführungsbeispiel dient das Roll-Gewicht 9 in seiner in Fig. 1 rechts dargestellten, dem Kopf 2 benachbarten vorderen Position 10 da zu, den Schwerpunkt S des Wales so auszurichten, daß er in einer waagerechten Position im Wasser schwimmt, wie sie etwa in Fig. 1 dargestellt ist. In der hinteren nur strich punktiert dargestellten Position 11 des Roll-Gewichts 9 ist der Schwerpunkt S so weit nach hinten verlagert, daß der Kopf 2 und der benachbarte Teil des Rumpfes 1 hoch aus dem Wasser herausragt. Da in dieser Position 11 das Roll-Gewicht 9 ohnehin stabil gegen den äußeren Anschlag 13 anliegt, könnte an dieser Stelle auf den inneren Anschlag 15 verzichtet werden. Entsprechend brauchten dann in dieser Position auch die Höhen-Führungsschienen 21 in diesem Bereich nicht vorhanden sein, wie es in den Fig. 2 und 3 erkennbar ist.

## Patentansprüche

1. Spiel-Schwimmkörper mit einem Rumpf (1) mit einem Innenraum (7),
a) wobei der Schwerpunkt (S) zwischen mindestens zwei Positionen (10, 11) verlagerbar ist,
b) wobei im Innenraum (7) ein mindestens zwischen zwei Positionen (10, 11) verlagerbares Gewicht (9) angeordnet ist und
c) wobei die Positionen (10, 11) jeweils durch einen äußeren Anschlag (12, 13) begrenzt werden, **dadurch gekennzeichnet, daß**
d) die Positionen (10, 11) durch einen inneren Anschlag (14, 15) begrenzt werden, der von dem Gewicht (9) bei einer Verlagerung von einer Position (10, 11) zu einer anderen Position (11, 10) überwindbar ist.

2. Spiel-Schwimmkörper nach Anspruch 1, **dadurch gekennzeichnet, daß** das verlagerbare Gewicht als Roll-Gewicht (9) ausgebildet ist.

3. Spiel-Schwimmkörper nach Anspruch 2, **dadurch gekennzeichnet, daß** das Roll-Gewicht (9) walzenförmig ausgebildet ist.

4. Spiel-Schwimmkörper nach einem der Ansprüche 2 oder 3, **dadurch gekennzeichnet, daß** das verlagerbare Gewicht (9) geführt ist.

5. Spiel-Schwimmkörper nach Anspruch 4, **dadurch gekennzeichnet, daß** das Gewicht (9) der Höhe und/oder der Seite nach geführt ist.

6. Spiel-Schwimmkörper nach Anspruch 5, **dadurch gekennzeichnet, daß** mindestens eine Seiten-Führungsschiene (16) vorgesehen ist, die in eine Ausnehmung (17) des Gewichts (9) eingreift.

7. Spiel-Schwimmkörper nach Anspruch 5, **dadurch gekennzeichnet, daß** Höhen-Führungsschienen (21) vorgesehen sind.

8. Spiel-Schwimmkörper nach Anspruch 5, **dadurch gekennzeichnet, daß** mindestens ein Niederhalter (23) vorgesehen ist.

9. Spiel-Schwimmkörper nach Anspruch 1, **dadurch gekennzeichnet, daß** der innere Anschlag (14, 15) an der Seiten-Führungsschiene (16) ausgebildet ist.

## Claims

1. A floating toy comprising a trunk (1) with an interior space (7),
a) wherein the center of gravity (S) is displaceable between at least two positions (10, 11);
b) wherein a weight (9) is disposed in the interior space (7) for displacement between at least two positions (10, 11); and
c) wherein the positions (10, 11) are defined each by an outer stop (12, 13); **characterized in that**
d) the positions (10, 11) are defined by an inner stop (14, 15) which is surmountable by the weight (9) upon displacement from a position (10, 11) to another position (11, 10).

2. A floating toy according to claim 1, **characterized in that** the displaceable weight is a rolling weight (9).

3. A floating toy according to claim 2, **characterized in that** the rolling weight (9) is of the type of a roll.

4. A floating toy according to one of claims 2 or 3, **characterized in that** the displaceable weight (9) is guided.

5. A floating toy according to claim 4, **characterized in that** the weight (9) is guided in height and/or laterally.

6. A floating toy according to claim 5, **characterized in that** provision is made for at least one lateral guide rail (16) which engages with a recess (17) of the weight (9).

7. A floating toy according to claim 5, **characterized in that** height guide rails (21) are provided.

8. A floating toy according to claim 5, **characterized in that** at least one holding-down device (23) is provided.

9. A floating toy according to claim 1, **characterized in that** the inner stop (14, 15) is formed on the lateral guide rail (16).

## Revendications

1. Jouet flottant muni d'une coque (1) présentant un espace interne (7),
a) le centre de gravité (S) pouvant être déplacé entre au moins deux positions (10, 11),
b) l'espace interne (7) renfermant un contrepoids (9) au moins mobile entre deux positions (10, 11), et
c) les positions (10, 11) étant respectivement limitées par une butée extérieure (12, 13), **caractérisé par le fait que**
d) les positions (10, 11) sont limitées par une butée intérieure (14, 15) dont l'action peut être surmontée, par le contrepoids (9), lors d'un déplacement depuis une position (10, 11) jusqu'à une autre position (11, 10).

2. Jouet flottant selon la revendication 1, **caractérisé par le fait que** le contrepoids mobile est réalisé sous la forme d'un contrepoids (9) à rouleau.

3. Jouet flottant selon la revendication 2, **caractérisé par le fait que** le contrepoids (9) à rouleau est réalisé en forme de cylindre.

4. Jouet flottant selon l'une des revendications 2 ou 3, **caractérisé par le fait que** le contrepoids mobile (9) est guidé.

5. Jouet flottant selon la revendication 4, **caractérisé par le fait que** le contrepoids (9) est guidé verticalement et/ou latéralement.

6. Jouet flottant selon la revendication 5, **caractérisé par le fait qu'**il est prévu au moins un rail de guidage latéral (16) pénétrant dans un évidement (17) du contrepoids (9).

7. Jouet flottant selon la revendication 5, **caractérisé par le fait que** des rails (21) de guidage en hauteur sont prévus.

8. Jouet flottant selon la revendication 5, **caractérisé par le fait qu'**il est prévu au moins un serre-flan (23).

9. Jouet flottant selon la revendication 1, **caractérisé par le fait que** la butée intérieure (14, 15) est façonnée sur le rail de guidage latéral (16).
